# EUROPÄISCHE PATENTSCHRIFT

(11) **EP 1 917 466 B1**
(45) Veröffentlichungstag und Bekanntmachung des Hinweises auf die Patenterteilung: **24.03.2010**
(21) Anmeldenummer: 06775862.3
(22) Anmeldetag: 16.08.2006
(51) Int. Cl.: F21V 1/14

(54) **LEUCHTE**
LIGHT
APPAREIL D'ECLAIRAGE

(30) Priorität: 26.08.2005 DE 202005013505 U
(43) Veröffentlichungstag der Anmeldung: 07.05.2008
(73) Patentinhaber: Korn, Ralf, 77974 Meissenheim (DE)
(72) Erfinder: Korn, Ralf, 77974 Meissenheim (DE)
(74) Vertreter: Zimmermann, Günter
(86) Internationale Anmeldenummer: PCT/DE2006/001433
(87) Internationale Veröffentlichungsnummer: WO 2007/022753

(56) Entgegenhaltungen:
- CA-A- 1 024 962
- DE-A1- 10 109 594
- DE-U1- 8 128 057
- FR-A1- 2 513 739
- US-A1- 2005 024 856

## Beschreibung

Die Erfindung bezieht sich auf eine Leuchte mit den Merkmalen des Oberbegriffs des Anspruchs 1. Eine derartige Leuchte ist durch die DE 81 28 057 U1 bekannt. Die Leuchte weist Gehäuseseitenwände und eine Diffusorwand auf, wobei die Diffusorwand und die angrenzenden Gehäuseseitenwände nach Art einer Gehrung miteinander verbunden. Die aufeinander liegenden Ränder sind verklebt. Die Gehäuseseitenwände bestehen zwar aus transparentem Plexiglas, sie sind aber mit einer reflektierenden Schicht und einem schwarzen Deckanstrich versehen, damit kein Licht nach außen dringen kann. Dadurch wird eine bessere Ausleuchtung der Diffusorwand erreicht, wobei nachteiligerweise kein hochwertiges optisches Aussehen erzielt wird.

Eine weitere Leuchte mit demselben Gegenstand wie in der DE 81 28 057 U1 ist durch die FR-A1-2 513 739 bekannt.

Durch die CA-A1-024 962 ist eine weitere Leuchte bekannt, bei welcher die einzelnen Seitenplatten durch einen Drahtrahmen mit Eckelementen und Verbindungselementen miteinander verbunden sind. Die Außenränder der einzelnen Platten sind teilweise unter einem Winkel von 45 Grad abgeschnitten. Dies soll verhindern, dass die einzelnen Platten durch den Drahtrahmen beschädigt werden. Weiterhin sind an einer Platte zwei Verstärkungsringe vorgesehen. Die Verstärkungsringe sind mit der Platte verklebt. Eine Lampenfassung ist an dem Verstärkungsring angebracht.

Bei einer weiteren bekannten Leuchte wird das Gehäuse einstückig im Gußverfahren hergestellt. Dies gestattet zwar eine kostengünstige Herstellung, jedoch wird nachteiligerweise auch hier kein hochwertiges optisches Aussehen erzielt.

Die Aufgabe der Erfindung wird somit darin gesehen, die Leuchte der eingangs genannten Art derart weiterzuentwickeln, dass ein besonderes optisches und ästhetisch ansprechendes Aussehen erreicht wird.

Zur Lösung dieser Aufgabe wird erfindungsgemäß vorgeschlagen, dass die Leuchte gemäß dem Oberbegriff des Anspruchs 1 entsprechend dem kennzeichnenden Teil dieses Anspruchs ausgebildet ist.

Es hat sich herausgestellt, dass bei der erfindungsgemäßen Leuchte die Kanten des Gehäuses im Bereich der Kontaktflächen heller erscheinen als die sonstigen Bereiche der Gehäusewandflächen. Dadurch wird die Form des Gehäuses für den Betrachter besonders hervorgehoben, wodurch ein außergewöhnlicher optischer Eindruck entsteht. Dieser Eindruck wird zusätzlich verstärkt, wenn die Platten aus einem Plexiglas mit mindestens einer satinierten Oberfläche bestehen. Durch die entweder einseitig oder beidseitig satinierten Oberflächen des Plexiglases wird eine sehr weiche angenehme Lichtausbreitung erzeugt, wobei wiederum die Kantenbereiche des Gehäuses verstärkt leuchten und dadurch die exakte Form des Gehäuses abzeichnen. Wird die Leuchte von Sonnenlicht angestrahlt, so werden die Lichtstrahlen im ganzen Gehäuse gestreut und für den Betrachter entsteht zusätzlich der Eindruck, als ob die Leuchte eingeschaltet ist. Weiterhin kann auch bei der Verwendung von farblosem satiniertem Plexiglas nicht von außen in das Gehäuse hineingesehen werden, so dass die innerhalb des Gehäuses angeordnete Lampe nicht sichtbar ist und dadurch der klare Eindruck von der exakten Form des Gehäuses nicht gemindert wird. An einer Seite des Gehäuses, insbesondere der Unterseite, ist eine kreisförmige Ausnehmung vorgesehen. Die Ausnehmung ist mit einem Sockel oder einem Verschlußdeckel verschließbar. Die Lampenfassung ragt derart in das Gehäuse hinein, dass die Lampe etwa in der Mitte des Gehäuses angeordnet ist, wodurch eine gleichmäßige Ausleuchtung und eine Verstärkung des optischen Effekts erzielt werden. Mit dem Verschlußdeckel kann die Leuchte an den unterschiedlichsten Orten in einfacher und schneller Weise und auch optisch ansprechend aufgestellt werden.

Die erfindungsgemäße Leuchte ist vorzugsweise quaderförmig oder würfelförmig und kann auf unterschiedliche Weise beispielsweise im Freien aufgestellt werden. Eine Ausführungsform der Erfindung sieht deshalb vor, dass an der Unterseite des Gehäuses ein Sockel angeordnet ist. Der Sockel kann im Querschnitt rechteckförmig oder kreisförmig ausgebildet sein. Eine Lampenfassung kann auf der Oberseite des Sockels angeordnet sein und über eine Gehäuseöffnung in das Gehäuse hineinragen. Eine weitere Ausführungsform der Erfindung sieht vor, dass an der Unterseite des Gehäuses ein Multifunktionsverschlußdeckel angeordnet ist. An diesem Verschlußdeckel kann vorteilhafterweise ein Erdspieß angeordnet sein, mit welchem die Leuchte mit geringem Aufwand am Boden befestigt werden kann. Gemäß einer weiteren Ausführung der Erfindung ist an dem Verschlußdeckel alternativ auch eine Befestigungsplatte angeordnet, die geeignet ist, die Leuchte an einer Decke oder auf einer Steinplatte zu befestigen. Der Verschlußdeckel ist auch zur Aufnahme von dünnen Stahlseilen geeignet, so dass eine flexible Abhängung beispielsweise vorder Decke oder von einem Lampenmast möglich ist.

Die Erfindung wird nachstehend anhand der Zeichnung näher erläutert. Die Zeichnung zeigt Ausführungsbeispiele der Erfindung. Hierbei stellen dar:
Fig. 1 eine Seitenansicht der erfindungsgemäßen Leuchte mit einem Sockel,
Fig. 2 eine Explosionszeichnung gemäß Fig. 1,
Fig. 3 die erfindungsgemäße Leuchte mit einem Erdspieß, teilweise abgebrochen,
Fig. 4 eine Explosionszeichnung gemäß Fig. 3 ohne Gehäuse,
Fig. 5 die erfindungsgemäße Leuchte mit einer Befestigungsplatte,
Fig. 6 einer Explosionszeichnung gemäß Fig. 5,
Fig. 7 einen Querschnitt der Leuchte gemäß Fig. 5 mit Lampengewindefassung,
Fig. 8 einen Querschnitt einer weiteren Leuchte,
Fig. 9 einen Querschnitt einer weiteren Leuchte mit Schwimmer für Wasserflächen und
Fig. 10 einen Querschnitt einer weiteren Leuchte mit Deckenabhängung.

Die in Fig.1 dargestellte erfindungsgemäße Leuchte weist ein würfelförmiges Gehäuse 1 aus Kunststoff auf, welches aus mehreren Platten 2 besteht. Jede Platte 2 ist an ihren Außenrändern 3 unter einem Winkel von 45° gegenüber ihrer Außenfläche derart abgeschrägt oder abgefräst, dass bei zusammengesetztem Gehäuse 1 angrenzende Platten 2 nahtlos und überstandsfrei zusammengefügt sind. Im Bereich der Kontaktflächen von angrenzenden Platten 2, welche den Flächen der Außenränder 3 entsprechen, sind die Platten 2 verklebt. Ein geeigneter Kleber ist dabei auf den gesamten Bereich der Kontaktflächen oder Außenränder 3 vollflächig aufgetragen. Jede Platte 2 besteht aus einem Plexiglas mit beidseitig satinierten Oberflächen. Denkbar sind auch mattierte Oberflächen. Das Plexiglas weist über sein Volumen verteilt eine Vielzahl von kleinen Diffuserperlen auf, an denen Licht gestreut wird. Insgesamt sechs im Querschnitt quadratische Platten 2 sind für das in Fig.1 dargestellte Gehäuse zusammengeklebt. Innerhalb des Gehäuses 1 ist eine in der Zeichnung nicht näher dargestellte Lampe auf einer Lampenfassung 4 montiert. Die Lampenfassung 4 ist auf der Oberseite 5 eines im Querschnitt rechteckförmigen Sockels 6 befestigt. Der Sockel 6 ist als ein nach unten offener Hohlkörper ausgebildet, wobei seine Oberseite 5 vier Bohrungen 7 für Befestigungsschrauben und eine etwas größere Bohrung 8 für die Durchführung von elektrischen Leitungen aufweist. An der Unterseite 9 des Gehäuses 1 ist eine kreisförmige Ausnehmung 10 vorgesehen, durch welche die Lampenfassung 4 in das Gehäuse 1 hineinragt. Umlaufend um die Ausnehmung 10 ist eine kreisförmige Nut 11 angeordnet. In die Nut 11 ist ein O-Ring eingesetzt, so dass das Innere des Gehäuses 1 und damit insbesondere die Lampe bei angeschraubtem Sockel 6 wasserdicht ist. Die Schraubenmuttern 12 für die Befestigungsschrauben sind in Fig.1 wie alle innerhalb des Gehäuses 1 befindlichen Teile oder Kanten mit gestrichelten Linien schematisch angedeutet.

Anstelle des Sockels 6 ist bei dem Ausführungsbeispiel gemäß Fig.3 an der Unterseite 9 des Gehäuses 1 ein Multifunktionsverschlußdeckel 13 befestigt. Dieser Verschlußdeckel 13 besteht aus einer im Querschnitt quadratischen Metallplatte 14, welche mittig eine durchgehende Bohrung 15 aufweist, in die ein zylindrischer Hohlkörper 16 eingesetzt ist. Der Hohlkörper 16 ist zum Inneren des Gehäuses 1 mit einer Scheibe 17 verschlossen und nach unten und nach außen hin derart offen, dass ein Erdspieß 18 in Form eines angespitzten Metallrohres oder einer Metallstange eingesetzt werden kann. Der Hohlkörper 16 ist mit der Metallplatte 14 verschweißt und der Erdspieß 18 wird mittels eines Stiftes 19 in dem Hohlkörper 16 befestigt. Hierzu wird der Stift 19 durch eine Bohrung 20 in der Ummantelung des Hohlkörpers 16 gesteckt und der Stift 19 verrastet in einer umlaufenden Nut 21 an dem Erdspieß 18. Mit dem Erdspieß 18 kann die Leuchte in einfacher Weise am Boden befestigt werden. Je nach Art des Bodens kann der Erdspieß 18 für harte oder weiche Böden ausgelegt sein. Anstelle eines Metallrohres als Erdspieß 18 kann auch ein Profilstab verwendet werden.

Soll die erfindungsgemäße Leuchte beispielsweise an einer Decke oder auf einer Steinplatte befestigt werden, so wird anstelle des Erdspießes 18 in den Hohlkörper 16 des Verschlußdeckels 13 eine Befestigungsplatte 22 eingesetzt, wie in Fig.5 dargestellt. Die Befestigungsplatte 22 besteht aus Metall, ist quadratisch ausgebildet und weist mittig einen zylinderförmigen und in seinem Durchmesser einmal abgestuften Ansatz 23 auf. Der im Durchmesser kleinere Bereich 24 des Ansatzes 23 sitzt nach dem Zusammenbau innerhalb des Hohlkörpers 16 und wird ebenfalls mit dem Stift 19 an dem Hohlkörper 16 befestigt.

Bei der in Fig. 7 dargestellten Leuchte ist an der Lampenfassung 4 die eigentliche Gewindefassung 26 für die Lampe gezeigt. Die Lampe kann mittels der Befestigungsplatte 22 direkt auf die Oberseite eines Mauersockels montiert werden. Die Befestigungsplatte 22 kann aber auch mit dem Ansatz 23 durch eine Bohrung 27 einer Steinplatte 28 durchgesteckt und dann mit dem Multifunktionsverschlußdeckel 13 wie vorstehend beschrieben verschraubt werden. Bei dieser Leuchte ist die Befestigungsplatte 22 dann an der Unterseite der Steinplatte 28 angeordnet und muss mit der Steinplatte 28 selbst nicht verschraubt werden, wie in Fig. 8 gezeigt.

Die in Fig. 9 dargestellte Leuchte wird auf Wasserflächen eingesetzt und schwimmt auf der Wasseroberfläche. Hierzu ist ein Schwimmer 29 vorgesehen, welcher am unteren Ende eines Metallrohres oder eines Kunststoffrohres 30 angeordnet ist. Das Rohr 30 ist wie vorstehend beim Erdspieß 18 beschrieben in den Verschlußdeckel 13 eingesetzt. Durch den O-Ring in der Nut 11, der Verschweißung des Hohlkörper 16 mit der Metallplatte 14 und der Verklebung der Platten 2 ist das Innere der Leuchte wasserdicht.

Die in Fig. 10 dargestellte Leuchte ist an einer Decke befestigt, wobei ein Befestigungsdraht oder ein Befestigungsseil 31 mit einer Halterung 32 verbunden ist, welche im Hohlkörper 16 des Verschlußdeckels 13 befestigt ist. Die Leuchte kann auch an einer Wand mittels des Verschlußdeckels 13 und einer Wandhalterung befestigt werden.

Beim Betrieb der Leuchte wird das Lampenlicht in den Platten 2 und im Bereich der Außenränder 3 derart gebrochen, dass die Kantenbereiche 25 des Gehäuses 1 heller erscheinen als die übrigen Flächen der Platten 2. Damit wird die besondere Form der Leuchte, hier die Würfelform, besonders betont und herausgestellt, so dass für den Betrachter ein besonderer optischer Eindruck entsteht. Weiterhin wird durch die satinierten Oberflächen der Platten 2 eine für den Betrachter sehr weiche und angenehme Lichtausbreitung erzeugt. Mit dem Verschlußdeckel kann die Leuchte an den unterschiedlichsten Orten in einfacher und schneller Weise und auch optisch ansprechend aufgestellt werden.

## Patentansprüche

1. Leuchte mit einem quaderförmigen oder würfelförmigen Gehäuse (1) aus Kunststoff und mindestens einer innerhalb des Gehäuses (1) angeordneten Lampe mit Lampenfassung (4), wobei das Gehäuse (1) aus mehreren Platten (2) besteht und mindestens fünf Platten (2) aus Plexiglas bestehen und teilweise an ihren Außenrändern (3) unter einem Winkel von 45° abgeschrägt sind und angrenzende Platten (2) im Bereich ihrer Kontaktflächen teilweise vollflächig verklebt und überstandsfrei zusammengefügt sind,
**dadurch gekennzeichnet,**
**dass** alle sechs Platten (2) aus Plexiglas bestehen und an allen ihren Außenrändern (3) unter einem Winkel von 45° abgeschrägt sind und alle angrenzenden Platten (2) im Bereich ihrer Kontaktflächen vollflächig verklebt und überstandsfrei zusammengefügt sind, und dass an der Unterseite (9) des Gehäuses (1) eine kreisförmige, mit einem Sockel (6) oder einem Verschlußdeckel (13) lösbar verschließbare Ausnehmung (10) vorgesehen ist, durch welche die Lampenfassung (4) in das Gehäuse (1) hineinragt, wobei der Verschlußdeckel (13) ein Multifunktionsverschlußdeckel ist, welcher geeignet ist, dass er sowohl einen Erdspieß, einen Schwimmer, eine Befestigungsplatte oder Stahlseile aufnehmen kann, und eine Metallplatte (14) und einen Hohlkörper (16) aufweist und lösbar an dem Gehäuse (1) angeordnet ist.

2. Leuchte nach Anspruch 1,
**dadurch gekennzeichnet,**
**dass** die Platten (2) aus einem Plexiglas mit mindestens einer satinierten Oberfläche bestehen.

3. Leuchte nach einem der vorhergehenden Ansprüche,
**dadurch gekennzeichnet,**
**dass** an einer Unterseite (9) des Gehäuses (1) ein Sockel (6) angeordnet ist.

4. Leuchte nach Anspruch 1 oder 2,
**dadurch gekennzeichnet,**
**dass** an dem Verschlußdeckel (13) ein Erdspieß (18) befestigt ist.

5. Leuchte nach Anspruch 1 oder 2,
**dadurch gekennzeichnet,**
**dass** an dem Verschlußdeckel (13) eine Befestigungsplatte (22) angebracht ist.

6. Leuchte nach Anspruch 5,
**dadurch gekennzeichnet,**
**dass** die Befestigungsplatte(22) an dem Hohlkörper (16) angeordnet ist.

7. Leuchte nach einem der vorhergehenden Ansprüche,
**dadurch gekennzeichnet,**
**dass** das Innere des Gehäuses (1) wasserdicht ist.

8. Leuchte nach einem der vorhergehenden Ansprüche,
**dadurch gekennzeichnet,**
**dass** umlaufend um die Ausnehmung (10) eine Nut (11) für einen O-Ring angeordnet ist.

## Claims

1. Light with a cubic or cuboid housing (1) of plastic and at least one lamp with lamp holder (4) arranged inside the housing (1), wherein the housing (1) comprises multiple plates (2) and at least five plates (2) consist of plexiglass and are partially chamfered at their outer edges (3) at an angle of 45° and adjacent plates (2) are partially glued over the whole surface in the area of their contact surfaces and joined together without protrusion,
**characterised in that**
all six plates (2) consist of plexiglass and are chamfered on all their outer edges (3) at an angle of 45° and all adjacent plates (2) are glued over the whole surface in the area of their contact surfaces and joined together without protrusion, and that on the underside (9) of the housing (1) is provided a circular recess (10) that can be sealed with a detachable base (6) or cover (13), through which recess the lamp holder (4) protrudes into the housing (1), wherein the cover (13) is a multifunction cover which is suitable for holding an earth pin, a float, a fixing plate or a steel wire, and has a metal plate (14) and a hollow body (16) and is arranged detachably on the housing (1).

2. Light according to claim 1, **characterised in that** the plates (2) consist of a plexiglass with at least one satinized surface.

3. Light according to any of the preceding claims, **characterised in that** on the underside (9) of the housing (1) is arranged a base (6).

4. Light according to claim 1 or 2, **characterised in that** on the cover (13) is attached an earth pin (18).

5. Light according to claim 1 or 2, **characterised in that** on the cover (13) is attached a fixing plate (22).

6. Light according to claim 5, **characterised in that** the fixing plate (22) is arranged on the hollow body (16).

7. Light according to any of the preceding claims, **characterised in that** the inside of the housing (1) is water-tight.

8. Light according to any of the preceding claims, **characterised in that** a groove (11) for an O-ring is arranged peripherally around the recess (10).

## Revendications

1. Appareil d'éclairage muni d'un boîtier (1) en matière plastique, rectangulaire ou cubique, et d'au moins une lampe logée à l'intérieur du boîtier (1) et pourvue d'une douille (4), sachant que ledit boîtier (1) est composé de plusieurs panneaux (2), qu'au moins cinq panneaux (2) consistent en du Plexiglas et sont partiellement biseautés, sur leurs bords extérieurs (3), en décrivant un angle de 45°, et sachant que des panneaux adjacents (2) sont partiellement collés par toute leur superficie dans la région de leurs surfaces de contact, et sont assemblés sans débord,
**caractérisé par le fait**
**que** la totalité des six panneaux (2) consiste en du Plexiglas, tous lesdits panneaux étant biseautés d'un angle de 45° sur leurs bords extérieurs (3), et tous les panneaux adjacents (2) étant collés par toute leur superficie dans la région de leurs surfaces de contact, et étant assemblés sans débord ; et par le fait qu'il est prévu, à la face inférieure (9) du boîtier (1), un évidement circulaire (10) qui peut être obturé, de manière libérable, par une embase (6) ou par un capot obturateur (13), et à travers lequel la douille (4) de la lampe pénètre dans ledit boîtier (1), ledit capot obturateur (13) étant un capot obturateur multifonctions qui est approprié pour recevoir tant une broche de mise à la terre, qu'un flotteur, une plaquette de fixation ou des câbles d'acier, est doté d'une platine métallique (14) et d'un corps creux (16), et est disposé amoviblement sur ledit boîtier (1).

2. Appareil d'éclairage selon la revendication 1,
**caractérisé par le fait**
**que** les panneaux (2) consistent en un Plexiglas offrant au moins une surface dépolie.

3. Appareil d'éclairage selon l'une des revendications précédentes,
**caractérisé par le fait**
**qu'**une embase (6) est placée à une face inférieure (9) du boîtier (1).

4. Appareil d'éclairage selon la revendication 1 ou 2,
**caractérisé par le fait**
**qu'**une broche (18) de mise à la terre est fixée au capot obturateur (13).

5. Appareil d'éclairage selon la revendication 1 ou 2,
**caractérisé par le fait**
**qu'**une plaquette de fixation (22) est montée sur le capot obturateur (13).

6. Appareil d'éclairage selon la revendication 5,
**caractérisé par le fait**
**que** la plaquette de fixation (22) est disposée sur le corps creux (16).

7. Appareil d'éclairage selon l'une des revendications précédentes,
**caractérisé par le fait**
**que** l'espace interne du boîtier (1) est étanche à l'eau.

8. Appareil d'éclairage selon l'une des revendications précédentes,
**caractérisé par le fait**
**qu'**une rainure (11), destinée à un joint torique, ceinture la périphérie de l'évidement (10).
